# EUROPÄISCHE PATENTSCHRIFT

(11) **EP 2 739 803 B1**
(45) Veröffentlichungstag und Bekanntmachung des Hinweises auf die Patenterteilung: **28.02.2018**
(21) Anmeldenummer: 12750990.9
(22) Anmeldetag: 24.07.2012
(51) Int. Cl.: E04F 15/02

(54) **Belag aus mechanisch miteinander verbindbaren Paneelen und Verfahren zur Herstellung dieser Paneele**
Covering of mechanically interconnectable panels and method for producing such panels
Revêtement fait de panneaux pouvant être assemblés mécaniquement les uns aux autres et procédé de fabrication de tels panneaux

(30) Priorität: 01.08.2011 DE 102011052335
(43) Veröffentlichungstag der Anmeldung: 11.06.2014
(73) Patentinhaber: Schulte, Guido, 59602 Rüthen-Meiste (DE)
(72) Erfinder: Schulte, Guido, 59602 Rüthen-Meiste (DE)
(74) Vertreter: Griepenstroh, Jörg
(86) Internationale Anmeldenummer: PCT/DE2012/100221
(87) Internationale Veröffentlichungsnummer: WO 2013/017128

(56) Entgegenhaltungen:
- WO-A1-2009/116926
- WO-A2-2008/017301
- DE-A1- 19 704 292

## Beschreibung

Die Erfindung betrifft einen Belag aus mechanisch miteinander verbindbaren Paneelen gemäß den Oberbegriffen der Patentansprüche 1 und 2 sowie ein Verfahren zur Herstellung eines Paneels eines solchen Belags gemäß den Merkmalen des Patentanspruchs 15.
Es zählt durch die WO 2008/017301 A2 ein Fußbodenbelag bestehend aus einer Vielzahl von im Verbund verlegbaren Elementplatten zum Stand der Technik, wobei die Elementplatten an ihren Kopfseiten und an ihren Längsseiten Verriegelungsleisten besitzen, welche in der Montagelage bei in einem Belag benachbarten Elementplatten miteinander in Eingriff gelangen. In den Kopfseiten sind Nuten vorgesehen, wobei die Nuten zweier aneinander stoßender Kopfseiten fluchtend und einen Sperrkanal zur Aufnahme einer Kopffeder ausbilden. Die Kopffeder ist in einer der Nuten vormontiert. Die Kopffeder steht über ein der Längsseite der Elementplatte zugewandtes Ende der Nut vor und ist durch Verschieben des überstehenden Endes der Kopffeder in die Nut hinein teilweise von der einen Nut in die korrespondierende Nut der benachbarten Elementplatte verlagerbar. Diese so genannten Sidepush-Systeme haben sich in der Praxis außerordentlich gut bewährt. Die Kopffeder erfüllt hierbei die Funktion, die Elementplatten in der Höhe zueinander auszurichten. Die in der Verlegeebene wirkenden Zugkräfte werden über die Verriegelungsleisten übertragen. Die Verriegelungsleiste des einen Paneels steht gegenüber der stirnseitigen Dekorkante so weit vor, dass sie von der Verriegelungsleiste des anderen Paneels hintergriffen werden kann. Dadurch ist der Verschnittanteil bei der stirnseitigen Profilierung der Elementplatten relativ hoch.

Aus der WO 2009/116926 A1 ist in einer ersten Ausführungsform ein Belag aus mechanisch miteinander verbindbaren Paneelen bekannt, die an ihren Stirnseiten über Verriegelungselemente mechanisch miteinander verriegelbar sind. An einer Stirnseite eines ersten Paneels befindet sich eine hinterschnittene Haltenut zur Aufnahme eines sich in Längsrichtung der Haltenut erstreckenden Verriegelungselements. Das Verriegelungselement ragt mit mehreren zueinander beabstandeten Zungen aus der Stirnseite heraus, um in Taschen einer hinterschnittenen Verriegelungsnut in der gegenüberliegenden Stirnseite eines benachbarten Paneels zu greifen. Die Taschen sind zu einer Unterseite und zur Stirnseite des benachbarten Paneels offen. Das Verriegelungselement ist dafür vorgesehen durch Verschieben eines Endes des Verriegelungselementes in die Haltenut hinein, zumindest teilweise aus den Taschen heraus in Richtung der Verriegelungsnut verlagert zu werden, um die Paneele gegen eine in Richtung der Verlegeebene der Paneele wirkende Zugkraft zu sichern.

In einer zweiten Ausführungsform offenbart die WO 2009/116926 A1 einen Belag aus mechanisch miteinander verbindbaren Paneelen, die an ihren Stirnseiten über Verriegelungselemente mechanisch miteinander verriegelbar sind. An einer Stirnseite eines ersten Paneels befindet sich ein Verriegelungselement, das mehrere zueinander beabstandete Zungen aufweist, die in Richtung des benachbarten, zweiten Paneels weisen. Das Verriegelungselement ragt gegenüber der Stirnseite vor, um in eine Verriegelungsnut in der gegenüberliegenden Stirnseite des benachbarten Paneels zu greifen. Das Verriegelungselement ist als separates Bauteil ausgebildet, dass in einer Haltenut des ersten Paneels angeordnet ist.

Der Erfindung liegt die Aufgabe zugrunde, eine Möglichkeit aufzuzeigen, unter Beibehaltung des Sidepush-Systems den Verschnittanteil bei der stirnseitigen Profilierung im Bereich der Sidepush-Verriegelung zu minimieren.

Diese Aufgabe ist bei einem Belag mit den Merkmalen des Patentanspruchs 1 und alternativ bei einem Belag mit den Merkmalen des Patentanspruchs 2 gelöst. Ein Verfahren zur Herstellung eines solchen Belags ist Gegenstand des Patentanspruchs 15.

Der erfindungsgemäße Belag besteht aus mechanisch miteinander verbindbaren Paneelen, die an ihren Stirnseiten (Längsseiten oder Kopfseiten) über Verriegelungselemente mechanisch miteinander verriegelbar sind. Der Belag weist folgende Merkmale auf:
a) An einer Stirnseite eines ersten Paneels befindet sich eine hinterschnittene Haltenut, zur Aufnahme eines sich in Längsrichtung der Haltenut erstreckenden Verriegelungselements;
b) Das Verriegelungselement ragt mit mehreren zueinander beabstandeten Zungen aus der Stirnseite heraus, um in Taschen einer hinterschnittenen Verriegelungsnut in der gegenüberliegenden Stirnseite eines benachbarten Paneels zu greifen;
c) Die Taschen sind zu einer Unterseite und zur Stirnseite des benachbarten Paneels offen;
d) Das Verriegelungselement ist dafür vorgesehen, durch Verschieben eines Endes des Verriegelungselements in die Haltenut hinein, zumindest teilweise aus den Taschen heraus in Richtung der Verriegelungsnut verlagert zu werden, um die Paneele gegen eine in Richtung der Verlegeebene der Paneele wirkende Zugkraft zu sichern;
e) Die Verriegelungsnut besitzt auf ihrer zur Unterseite des Paneels (2e-g) weisenden Seite eine Nutflanke, welche von einem an dem Paneel (2e-g) gehaltenen Sperrkörper gebildet ist, in welchem den Taschen entsprechende Ausnehmungen ausgebildet sind.

Der erfindungsgemäße Belag sieht mithin ein Verriegelungselement vor, das gemäß dem Sidepush-System durch Verschieben eines aus der Haltenut herausragenden Endes in die Haltenut hinein bei Eingriff mit dem benachbarten Paneel mit diesem zu einer Verriegelung der beiden Paneele führt. Erfindungsgemäß wird dieses Sidepush-System mit einem Bajonett-System kombiniert. Das hat den Vorteil, dass durch die Verriegelungselemente nicht nur eine gegenseitige Ausrichtung der Paneele hinsichtlich ihrer Höhenlage erreicht wird, sondern auch, dass über die Verriegelungselemente eine Zugkraft übertragen werden kann. Das ermöglicht es wiederum, auf die so genannten Verriegelungsleisten, wie sie in der WO 2008/017301 A2 beschrieben sind, zu verzichten. Dadurch ist es möglich, den Verschnittanteil erheblich zu minimieren. Im Unterschied zum Stand der Technik ist nunmehr das Verriegelungselement und nicht mehr die Verriegelungsleiste das in der Verlegeebene am weitesten über die oberseitige Dekorkante vorstehende Element eines Paneels. Da das Verriegelungselement jedoch als separates Bauteil in die Haltenut eingesetzt wird, ist der über die Dekorkante vorstehende Bereich an der Stirnseite minimal. Daher ist der Verschnitt deutlich reduziert.

Eine Stirnseite im Sinne der Erfindung bezeichnet die Randseiten eines Paneels, die zwischen Ober- und Unterseite des Paneels liegen. Die Stirnseite bezeichnet im Rahmen der Erfindung stellvertretend Kopf- und Längsseiten bei rechteckigen Paneelen. Die Erfindung ist jedoch nicht auf eine bestimmte Paneelform beschränkt. Grundsätzlich können die Paneele auch beispielsweise eine quadratische Form besitzen. Auch hinsichtlich ihrer Dimension ist der erfindungsgemäße Belag nicht auf bestimmte Abmessungen der einzelnen Paneele festgelegt. Es können mit dem erfindungsgemäßen Verriegelungssystem mithin auch großflächige Platten miteinander verbunden werden, die jeweils eine Fläche von mindestens einem Quadratmeter bedecken, beispielsweise eine Kantenlänge von 1.000 x 1.000 mm besitzen.

In einer alternativen Ausführungsform gemäß Patentanspruch 2 besitzt der Belag folgende Merkmale:
a) An einer Stirnseite (Längsseite oder Kopfseite) eines ersten Paneels befindet sich ein Verriegelungselement, das mehrere zueinander beabstandete Zungen aufweist, die in Richtung des benachbarten, zweiten Paneels weisen;
b) Das Verriegelungselement ragt gegenüber der Stirnseite vor, um in eine Verriegelungsnut in der gegenüberliegenden Stirnseite des benachbarten Paneels zu greifen;
c) Das Verriegelungselement ist als separates Bauteil ausgebildet, das in einer hinterschnittenen Haltenut des ersten Paneels angeordnet ist,
d) Die Verriegelungsnut wird teilweise von einem separaten Sperrkörper begrenzt, welcher an dem zweiten Paneel gehalten ist und der zu einer Unterseite und zur Stirnseite des benachbarten Paneels offene Ausnehmungen aufweist, wobei
e) der Bereich zwischen den Ausnehmungen als Riegelabschnitt dient, welcher dafür vorgesehen ist, durch Verschieben des Sperrkörpers in Richtung der Verriegelungsnut die Zungen zu hintergreifen, um die Paneele gegen eine in Richtung der Verlegeebene der Paneele wirkende Zugkraft zu sichern.

Bei dieser Variante ist vorgesehen, dass das Verriegelungselement zwar ebenfalls zur Verriegelung dient, jedoch nicht selbst in Richtung der Haltenut verschoben wird. Es ist ortsfest angeordnet bzw. montiert. Die Verriegelung wird durch einen separaten Sperrkörper erreicht, der an dem zweiten Paneel gehalten ist. Dieser Sperrkörper ist kammartig konfiguriert und besitzt mithin zur Unterseite und zur Stirnseite des zweiten Paneels offene Ausnehmungen. Bei der Montage wird das zweite Paneel mit den separaten Sperrkörpern von oben unmittelbar neben der Stirnseite des ersten Paneels abgelegt oder abgeklappt, so dass die zueinander beabstandeten Zungen des Verriegelungselements in die Ausnehmungen eingreifen können. Die Zungen greifen nun in die Verriegelungsnut oberhalb der Ausnehmungen des Sperrkörpers. Dann wird der Sperrkörper in Richtung der Verriegelungsnut verlagert, so dass die Zungen von dem Sperrkörper hintergriffen werden. Auf diese Weise werden die Zungen gehalten, so dass diese nicht mehr in Richtung der Verlegeebene aus den Paneelen herausgezogen werden können. Es wird eine in Richtung der Verlegeebene der Paneele wirkende Zugkraft übertragen. Die Zungen erfüllen eine doppelte Funktion: einerseits die Übertragung einer Zugkraft und andererseits die horizontale Ausrichtung in der Verlegeebene.

Bei dem erfindungsgemäßen Belag ist es zudem möglich, das zu verlegende Paneel nicht nur von oben unmittelbar neben dem ersten Paneel abzulegen oder es abzuklappen. Vielmehr ist es auch möglich, das zweite Paneel mit dem ersten Paneel dadurch in Verbindung zu bringen, dass das zweite Paneel bereits in der Verlegeebene liegt und dann nur noch horizontal, das heißt in der Verlegeebene in Richtung auf die Stirnseite des bereits verlegten Paneels verschoben wird. Handelt es sich hierbei um Kopfseiten zweier Paneele, während die Längsseiten der entsprechenden Paneele bereits mit einer verlegten Paneelreihe in Eingriff stehen, so dass das zweite Paneel aufgrund des Eingriffs mit der ersten Paneelreihe nicht mehr vertikal angehoben werden kann, die vorstehenden Zungen etwas nach unten zu drücken, bevor die Zungen in die Verriegelungsnut greifen. Die Zungen besitzen hierfür vorzugsweise eine hinreichende Elastizität. Zusätzlich kann an einer der Unterseite der Paneele zugewandten Unterseite der Zungen eine Quetschfuge ausgebildet sein. Dadurch ist es möglich, dass die Zungen ohne zu brechen oder übermäßigen Belastungen ausgesetzt zu sein, leicht nach unten federn und mithin der hinterschnittenen Verriegelungsnut nach unten ausweichen können.

Gegebenenfalls ist es erforderlich, bei derartigen kopfseitigen Verbindungen das als zweites zu verlegende Paneel mit leichten Hammerschlägen in das erste Paneel einzuschlagen, bis die Zunge in der richtigen Position in der Verriegelungsnut liegt. Anschließend erfolgt das Verriegeln nach dem Bajonett-Prinzip durch Verlagerung des Verriegelungselements.

Ein weiterer Vorteil des erfindungsgemäßen Belags ist, dass durch den Entfall der in der WO 2008/017301 A2 als Verriegelungsleisten bezeichneten Vorsprünge stirnseitige Bereich der Paneele zur Verfügung stehen, die entweder für zusätzliche Verbindungsfunktionen oder auch Übertragungsfunktionen genutzt werden können. Eine zusätzliche Verbindungsfunktion kann beispielsweise eine Klebeverbindung sein, durch welche zusätzliche Zugkräfte in der Verlegeebene aufgenommen werden können. Eine Übertragungsfunktion ist beispielsweise in der Übertragung elektrischer Energie zu sehen. Die Paneele können über elektrische Kontakte aneinander gekoppelt werden. Bei diesen Kontakten kann es sich gewissermaßen um Erdungsbrücken handeln, die in den Stirnseiten einander benachbarter Paneele angeordnet sind und dort miteinander in Kontakt gelangen.

Auch bei der Verlagerung der Sperrkörper handelt es sich um die Kombination eines Sidepush-Systems mit einem Bajonett-System, allerdings mit dem Unterschied zur ersten Ausführungsform, dass das zu verlagernde Element, das heißt der Sperrkörper, nicht in das benachbarte Paneel eingreift.

Bei der Ausführungsform, bei welcher der Sperrkörper verlagert wird, besteht das Verriegelungselement vorzugsweise aus einem separaten Bauteil, das nicht materialeinheitlich einstückig mit dem ersten Paneel ausgebildet ist, sondern in eine hinterschnittene Haltenut des ersten Paneels eingesetzt ist.

Es ist bei entsprechender Festigkeit des Kernmaterials eines Paneels möglich, das Verriegelungselement materialeinheitlich einstückig mit dem Paneel auszubilden. Das führt zwar dazu, dass der Verschnittanteil nicht so stark abnimmt, weil das Verriegelungselement das am weitesten vorstehende Teil des Paneels ist, jedoch entfällt dadurch der in der WO 2008/017301 A2 als Verriegelungsleiste bezeichnete Vorsprünge. Zudem muss keine separate Verriegelungsnut für die Verriegelungsfeder ausgebildet werden. Fertigungstechnisch muss mithin nur das Verriegelungselement mit seinen zueinander beabstandeten Zungen gebildet werden.

Bei der Ausführungsform mit verlagerbarem Sperrkörper ist vorgesehen, dass parallel zur Verriegelungsnut eine Führungsnut angeordnet ist, in welcher der Sperrkörper in der Montageposition nur in Längsrichtung der Führungsnut verschieblich angeordnet ist. Eine Verschiebung quer zur Führungsnut soll nicht möglich sein, da der Sperrkörper die Aufgabe hat, die Zunge des Verriegelungselements gegen Herausziehen zu sichern. Daher muss der Sperrkörper selbst gegen Herausziehen gesichert sein. In praktischer Ausgestaltung bedeutet dies, dass die Führungsnut selbst eine Hinterschneidung besitzt. Die Hinterschneidung kann eine mündungsseitig der Führungsnut angeordnete Sperrleiste sein. Diese Sperrleiste ermöglicht es, den Sperrkörper von der Stirnseite her in die Führungsnut einzusetzen, so dass dieser nicht von der Längsseite des Paneels her in die Führungsnut eingefädelt werden muss. Das erleichtert die Vormontage des Paneels. In der Montageposition, das heißt in der Position, in welcher die Paneele miteinander in Eingriff bringbar sind, lässt sich der Sperrkörper selbstverständlich nicht mehr in Richtung der Stirnseite aus der Führungsnut herausziehen.

Hinsichtlich der Gestaltung des Sperrkörpers besteht die Möglichkeit, diesen so auszubilden, dass er sich bis zur Unterseite des Paneels erstreckt. Er bildet gewissermaßen ein Auflager, das Kräfte, die von dem Verriegelungselement in den Sperrkörper eingeleitet werden, direkt in den Untergrund überträgt. Diese Ausführungsform wird bevorzugt, wenn der Werkstoff der Paneele keine hinreichende Festigkeit besitzt, die es ermöglicht, den Sperrkörper zunächst an dem Paneel abzustützen, während sich das Paneel wiederum an dem Untergrund abstützt. Diese alternative Lösung, bei welcher sich der Sperrkörper im Abstand von der Unterseite des Paneels befindet, kommt mithin bei höherfesten Werkstoffen zum Einsatz, wie zum Beispiel bei HDF-Platten.

Ein weiterer wichtiger Aspekt ist, dass der Sperrkörper eine gewisse Elastizität besitzen soll. Der Sperrkörper besteht bevorzugt aus einem Kunststoff. Die Elastizität kann dabei nicht nur durch die Auswahl geeigneter Werkstoffe, sondern auch durch konstruktive Veränderungen an der Geometrie des Sperrkörpers erreicht werden.

In einer möglichen Ausgestaltung der Erfindung besitzt der Sperrkörper wenigstens einen Hohlraum, der dafür vorgesehen ist, die elastische Verformbarkeit des Sperrkörpers zu verbessern. Der elastische Hohlraum befindet sich insbesondere in dem Bereich, in welchem der Sperrkörper mit den Zungen des Verriegelungselements in Eingriff steht.

Bei allen Ausführungsformen, bei welchen das Verriegelungselement als separates Bauteil in die Verriegelungsnut eingesetzt wird, ist eine Hinterschneidung der Verriegelungsnut notwendig, um in der Verlegeebene wirkende Zugkräfte aufnehmen zu können. Hierbei gibt es verschiedene Möglichkeiten der Ausgestaltung einer solchen Hinterschneidung:

Im Rahmen der Erfindung ist eine Hinterschneidung in der Verriegelungsnut und/oder der Haltenut zum Beispiel dadurch gebildet, dass der Querschnitt der Haltenut und/oder der Verriegelungsnut im Abstand von ihrer Nutmündung erweitert ist. Diese Querschnittserweiterung kann an einer oder an beiden Nutflanken vorgesehen sein. Es kann sich um schwalbenschwanzförmige Erweiterungen handeln, aber auch kreisförmige, elliptische oder mehreckige Erweiterungen sind möglich. Entscheidend ist, dass ein Teil des in den entsprechenden Nuten aufgenommenen Verriegelungselements in die Querschnittserweiterungen greift und dadurch formschlüssig in der entsprechenden Nut gehalten ist.

Im Rahmen der Erfindung ist unter einer Hinterschneidung aber auch zu verstehen, dass die Haltenut und/oder Verriegelungsnut in der Montagelage in jeweils von 90° abweichenden Winkeln zu einer Stirnseitenebene angeordnet sind. Die Stirnseitenebene ist diejenige Ebene, die durch die Stirnseite verläuft und senkrecht zur Verlegeebene steht.

Das heißt, dass für eine Hinterschneidung nicht zwingend eine Querschnittserweiterung vorgesehen sein muss. Es reicht auch aus, wenn die Nuten in einem Winkel ungleich 90° zur Stirnseite stehen, so dass die in den Nuten aufgenommenen Elemente nicht durch ausschließlich parallel zur Verlegeebene verlaufende Bewegung aus der entsprechenden Nut herausgezogen werden können. Diese Bedingung ist dann erfüllt, wenn der Winkel kleiner als 90° und größer als 0° ist gemessen von Verlegeebene. In praktischer Ausführungsform bieten sich Winkel zwischen 5° und 85°, vorzugsweise zwischen 10° und 60°, insbesondere zwischen 20° und 45° an.

Im Rahmen der Erfindung ist es selbstverständlich möglich, dass die Haltenut und die Verriegelungsnut voneinander abweichende Querschnitte und Winkellagen besitzen.

In vorteilhafter Weiterbildung ist vorgesehen, dass das erste Paneel eine Oberseite besitzt, die stirnseitig durch eine Dekorkante begrenzt ist, wobei an der Stirnseite eine über die Dekorkante vorstehende Auflagerleiste angeordnet ist. Sie ist dafür vorgesehen, im Wirkeingriff mit einer Auflagerschulter an dem benachbarten Paneel als Auflager zu dienen.

Die Auflagerleiste kann sich zwischen der Verriegelungsnut und der Unterseite des Paneels befinden. Vorzugsweise befindet sie sich jedoch zwischen der Oberseite und der Verriegelungsnut.

Die Auflagerleiste hat die Funktion, Druckkräfte aufzunehmen, die innerhalb der Stirnseitenebene von oben, zum Beispiel durch Trittbelastung, auf die Paneele einwirken. Sie hat nicht die Funktion, Zugkräfte zu übertragen. Daher können die Auflagerleiste und auch die Auflagerschulter parallel zur Oberseite der Paneele verlaufen.

Die Erfindung schließt jedoch nicht aus, dass die Auflagerleiste und die Auflagerschulter zur Verlegeebene leicht geneigt sind, so dass sie jeweils Hinterschneidungen bilden. Das hat den Effekt, dass bei Kontakt der Auflagerleiste mit der Auflagerschulter die beiden Paneele sich stirnseitig aneinander ziehen. Es wird für eine dichte Anlage der Paneele im Fugenbereich gesorgt, noch bevor die Verriegelung durch die Verriegelungselemente bzw. Sperrkörper erfolgt. Die Auflagerleiste ist kürzer als die stirnseitig vorstehenden Verriegelungselemente.

Bevorzugt sind die benachbarten Paneele durch unmittelbaren gegenseitigen Kontakt ausschließlich über die Auflagerleiste und die Auflagerschulter in Vertikalrichtung gegeneinander abgestützt. Mittelbar erfolgt eine Abstützung über das Verriegelungselement, da dieses mit beiden Paneelen im Eingriff steht. Die Erfindung macht jedoch die klassischen Verriegelungsleisten, wie sie in der WO 2008/017301 A2 beschrieben sind, überflüssig.

In bevorzugter Ausgestaltung übt das Verriegelungselement in der Verriegelungsposition eine Verriegelungskraft auf das benachbarte Paneel aus. Die Verriegelungskraft gliedert sich in eine in der Verlegeebene wirkende horizontale Kraftkomponente und eine senkrecht zur Verlegeebene wirkende vertikale Kraftkomponente. Bevorzugt ist die vertikale Kraftkomponente so orientiert, dass sie die Auflagerschulter gegen die Auflagerleiste zieht. Die Aufteilung in eine horizontale und eine vertikale Kraftkomponente ergibt sich insbesondere dann, wenn die Haltenuten bzw. Verriegelungsnuten in einem von 90° zur Stirnseitenebene abweichenden Winkel angeordnet sind. Die Winklage der Nuten bestimmt die Größe der vertikalen Kraftkomponenten. Je größer der Winkel gegenüber der Verlegeebene ist, desto größer ist auch die vertikale Kraftkomponente. Ist die Verriegelungsnut beispielsweise so orientiert, dass ihr Nuttiefstes der Unterseite des Paneels näher liegt als die Nutmündung, das heißt mündungsseitig nach oben gerichtet ist, ergibt sich, dass das Verriegelungselement das benachbarte Paneel nach unten und damit gegen die eigene Auflagerleiste zieht.

Wenn umgekehrt die Nutmündung nach unten weist, weil das Nuttiefste näher zur Oberseite des Paneels angeordnet ist als die Nutmündung, können verstärkt vertikale Druckkräfte aufgenommen werden, die auf das benachbarte Paneel wirken. In diesem Fall zieht das Verriegelungselement die Auflagerschulter des benachbarten Paneels zwar nicht gegen die Auflagerleiste, allerdings können höhere Druckkräfte übertragen werden, weil die Zungen aufgrund der Zugrichtung an der oberseitigen Nutwand der Haltenut anliegen und damit unmittelbar Kräfte aufnehmen können, die über diese obere Nutwand in das Verriegelungselement eingeleitet werden.

Das Verriegelungselement kann von der Stirnseite her in die Haltenut eingesetzt sein, wobei das Verriegelungselement ein Sperrmittel aufweist, das bei Erreichen einer Einrastposition des Verriegelungselements in der Haltenut in eine Querschnittserweitung der Haltenut fasst, um das Verriegelungsmittel gegen Herausziehen zu sichern. Ebenso wie der Sperrkörper zur raschen Montage vorzugsweise von der Stirnseite her in die Führungsnut eingesetzt wird, kann auch das Verriegelungselement von der Stirnseite her in die zugehörige Verriegelungsnut eingesetzt werden. Das vereinfacht und beschleunigt die Vormontage. Hierzu kann das Verriegelungselement, ähnlich wie bei einem Klappanker, Sperrmittel aufweisen, die, wie bei einem Dübel, sich selbsttätig nach außen aufspreizen, um sich bei Erreichen der Einrastposition aufzustellen und in der Haltenut zu verkrallen.

Die Querschnittserweiterungen erstrecken sich vorzugsweise über die gesamte Haltenut, so dass dadurch eine Verschiebung des Verriegelungselements in Längsrichtung der Haltenut möglich ist.

In einer weiteren Ausgestaltung kann ein in dem zweiten Paneel liegender Kopfabschnitt der Zunge des Verriegelungselements wenigstens einen Hohlraum aufweisen, der dafür vorgesehen ist, die elastische Verformbarkeit des Kopfabschnitts zu verbessern. Auf diese Weise kann die stirnseitige Verriegelung mit einer gewissen Vorspannung erfolgen, wobei die Vorspannung durch die elastische Verformbarkeit des Kopfabschnitts ermöglicht wird.

Das bei der Erfindung zur Anwendung kommende Bajonett-Prinzip in Kombination mit dem Sidepush-Prinzip sieht eine gegenseitige Verzahnung der Paneele bzw. der an den jeweiligen Paneelen vorgesehenen Verriegelungselementen vor. Bei der Herstellung der Verriegelungselemente, sofern es sich um separate Bauteile handelt, ist es möglich, Spritzgussbauteile zu verwenden, an denen die entsprechenden Zungen und Aussparungen vor der Montage der Verriegelungselemente in den Paneelen ausgebildet werden.

In alternativer Ausgestaltung ist es aber auch denkbar, dass die Verriegelungselemente als durchgehende, noch nicht verzahnte Profile hergestellt werden. Das ist insbesondere im Strangpressverfahren möglich. Nach dem Einsetzen der Verriegelungselemente in die Haltenut kann anschließend in einem Bearbeitungsschritt, der an dem Paneel vorgenommen wird, die gewünschte Profilierung hergestellt werden, bei welchem auch die Zungen ausgebildet werden bzw. die Bereiche zwischen den Zungen entfernt werden. Gleiches gilt umgekehrt für den Sperrkörper, der erst nach dem Montieren des Sperrkörpers in der Montagelage mit entsprechenden Ausnehmungen versehen wird. Der Sperrkörper kann selbstverständlich aber auch vorab als Spritzgussbauteil mit entsprechenden Aussparungen versehen werden. Grundsätzlich kann der Sperrkörper auch aus anderen Materialien bestehen, wie beispielsweise als zuvor profiliertes Teil bzw. Profilteil ausgeführt sein. Wenn der Sperrkörper sich nicht selbst bis zur Unterseite des Paneels erstreckt, ist es selbstverständlich erforderlich, in dem Paneel Taschen auszubilden. Das Ausbilden von Taschen in dem Paneel kann gleichzeitig mit der Ausbildung von Ausnehmungen in dem Sperrkörper erfolgen, das heißt im montierten Zustand des Sperrkörpers innerhalb des Paneels.

Erstreckt sich der Sperrkörper von der Verriegelungsnut bis zum Boden, werden sämtliche Ausnehmungen ausschließlich im Sperrkörper ausgebildet. Auch das kann im montierten Zustand des Sperrkörpers erfolgen.

Die Vorfixierung der Sperrkörper und auch des Verriegelungselements kann über Klemmzapfen erfolgen, über welche der Sperrkörper bzw. das Verriegelungselement klemmend in der zugehörigen Nut gehalten sind. Die Klemmzapfen dienen als zusätzliche Transportsicherung und besitzen einen sehr kleinen Querschnitt. Sie sind lediglich dafür vorgesehen, das Verriegelungselement bzw. den Sperrkörper einen festen Halt vor dem Verschieben bzw. Einrasten zu verleihen. Zur Reduzierung der Reibung können das Verriegelungselement und/oder der Sperrkörper in Kontaktbereichen zu den entsprechenden Paneelen gewellt oder geriffelt ausgeführt sein, um die Reibung herabzusetzen.

Der erfindungsgemäße Belag kann kopfseitig grundsätzlich manuell verriegelt werden. Das heißt, dass nach dem Verlegen einer Paneelreihe von Hand und mit Hilfe von Handwerkzeugen, wie zum Beispiel mit Hilfe eines Zugeisens, auf das Ende des Sperrkörpers bzw. des Verriegelungselements gedrückt werden kann, um dieses vollständig in der Nut zu versenken und um die Stoßfuge gemäß dem Sidepush-System in Kombination mit dem Bajonett-System zu verriegeln.

Bevorzugt folgt die Verriegelung jedoch nicht durch manuelles Einschieben jedes einzelnen Verriegelungselements bzw. Sperrkörpers, sondern durch Anlegen einer weiteren Reihe von Paneelen, welche den rückseitigen Stoßbereich der vorhergehend verlegten Paneelplattenreihe überbrücken. Bei dem erfindungsgemäßen Verfahren ist vorgesehen, dass die Kopfseiten der Paneele mit den vorstehend beschriebenen Verriegelungselementen erst dann verrastet werden, wenn eine weitere Elementplatte mit den Längsseiten der vorhergehenden Paneelreihe in Eingriff gelangt und dabei mit ihrer Längsseite ein aus der jeweiligen Nut überstehendes Ende des Verriegelungselements bzw. des Sperrkörpers in die zugehörige Nut schiebt, so dass dieses nach dem Bajonett-System mit der Kopfseite des gegenüberliegenden Paneels verriegelt ist.
Der Werkstoff für die Verriegelungselemente bzw. Sperrkörper kann sowohl ein Holzwerkstoff sein, das heißt, es kann sich um Holz oder um einen Holzfasern enthaltenen Werkstoff handeln. Metalle und Metalllegierungen kommen ebenso in Frage wie Verbundwerkstoffe. Der Einsatz von Bimetallen oder Mischkunststoffen ist ebenso möglich wie die Verwendung von Werkstoffen auf Basis thermoplastischer oder duroplastischer Kunststoffe. Die Kopffeder kann insbesondere aus einem faserverstärktem Kunststoff mit einem Faseranteil von 20 % bis 60 % bestehen.
Der Erfindungsgedanke ist auf alle Bodensysteme anwendbar, bei denen ein Oberbelag auf einem Träger angeordnet ist, wie beispielsweise Echtholzbeläge, Laminat, Träger mit lackierten Oberflächen als Oberbelag, Linoleum, Kork auf Trägerplatten, PVC-Platten etc. Die Deckschicht kann insbesondere aus einem Dekorpapier mit Overlay bestehen, welches die Optik der Elementplatte bestimmt. Bei einem Fußbodenbelag kann es sich somit um einen Parkettboden, einen Fertigparkettboden, einen Echtholzboden oder einen Laminatfußboden handeln. Auch großformatige Platten ohne besondere farbliche Oberflächenbehandlung können miteinander verbunden werden.
Die Erfindung wird nachfolgend anhand von in den schematischen Zeichnungen dargestellten Ausführungsbeispielen näher erläutert, wobei Figur 7 eine Ausführungsform gemäß Patentanspruch 1 zeigt, und wobei Figur 9 eine Ausführungsform gemäß Patentanspruch 2 zeigt. Die übrigen Figuren zeigen Ausführungsformen, für die kein Schutz begehrt wird. Sie dienen zur Illustration des Erfindungsgedankens. Es zeigen:
- Figur 1: einen vertikalen Schnitt durch den kopfseitigen Stoßbereich zweier benachbarter Paneele gemäß der Linie I - I der Figur 2;
- Figur 2: eine Draufsicht auf einen Ausschnitt eines Belags, der aus mehreren Paneelen zusammengesetzt ist;
- Figur 2a: eine Draufsicht auf einen Ausschnitt eines Belags mit eingesetztem Verriegelungselement;
- Figuren 3 bis 9: weitere Vertikalschnitte durch den kopfseitigen Stoßbereich zwischen zwei benachbarten Paneelen analog der Darstellung der Figur 1.

Figur 2 zeigt in der Draufsicht einen Fußbodenbelag bestehend aus einer Vielzahl von im Verbund verlegten, rechteckigen Paneelen 1a, 2a. Die Paneele 1a, 2a sind über eine Kombination aus einem Sidepush-System mit einem Bajonett-System miteinander verriegelt. Hierzu befindet sich in dem Paneel 1a eine hinterschnittene Haltenut 3a und in dem angrenzenden zweiten Paneel 2a eine Verriegelungsnut 4a. Die Verriegelungsnut 4a besitzt bei diesem Ausführungsbeispiel einen im Wesentlichen kreisrunden Querschnitt, wie er in Figur 1 dargestellt ist. Der Querschnitt kann auch elliptisch oder mehreckig sein. Wesentlich ist, dass er eine von der Stirnseite des Paneels 2a abgewandte Hinterschneidung, beispielsweise in Form einer Querschnittserweiterung, aufweist.

Figur 3 zeigt, dass in die Haltenut 3a ein Verriegelungselement 5a eingesetzt ist. Das Verriegelungselement 5a erstreckt sich aus der Haltenut 3a heraus und ragt mit zueinander beabstandeten Zungen 7a über die Stirnseite 6 des in der Bildebene linken Paneels 1 hervor. Es gibt keinen Bestandteil des Paneels 1a, das weiter als das Verriegelungselement 5a über die Stirnseite 6 hervorragt (Figur 2a). Zum Verriegeln wird ein überstehende Ende 28 in die Haltenut 3a verlagert (Pfeil P).

Das Verriegelungselement 5a greift in die Haltenut 4a ein. Das Verriegelungselement 5a besitzt hierfür so genannte Zungen 7a. Mehrere diese Zungen 7a sind in Längsrichtung des Verriegelungselements 5a zueinander beabstandet. Entsprechend dem gegenseitigen Abstand der Zungen 7a sind in dem in der Bildebene rechten Paneel 2a Taschen 8 ausgebildet, die in Figur 1 und Figur 3 durch unterbrochene Linien gekennzeichnet sind. Die Taschen sind zur Stirnseite 9 des in der Bildebene rechten Paneels 2a offen. Die Taschen 8 sind ebenfalls zur Unterseite 11 hin offen, so dass das in der Bildebene rechte Paneel 2a von oben neben dem ersten Paneel 1a abgelegt oder auch abgewinkelt werden kann. Das zweite Paneel 2a kann auch innerhalb der Verlegeebene horizontal verschoben werden und unter Auslenkung der Zungen 7a eingesetzt oder eingeschlagen werden. Die Zungen 7a greifen dabei von unten in das Paneel 2a ein. In dieser Position greift die Zunge 7a in die oberhalb der Tasche 8 angeordnete Verriegelungsnut 4a. Die Verriegelungsnut 4a besitzt an ihrer zur Oberseite 10 gewandte Nutflanke eine gerundete Hinterschneidung, hinter welche die Zunge 7a greift. Dadurch besteht bereits eine gewisse Ausziehsicherung in Richtung der Verlegeebene V. Die Verlegeebene V verläuft parallel zur Oberseite 10 bzw. Unterseite 11 der Paneele 1a, 2a. Die Verlegeebene V steht mithin senkrecht zu einer Stirnseitenebene S, welche durch die Stirnseiten 6, 9 der Paneele 1a, 2a verläuft.

Die Verriegelung erfolgt dadurch, dass das Verriegelungselement 5a in Figur 3 in die Bildebene hinein verlagert wird. Figur 2 zeigt durch den Pfeil P die Richtung der Verriegelungsbewegung an. Das Verriegelungselement 5a wird hierbei mit seinen Zungen 7a aus den Taschen 8 heraus verlagert, so dass die Zungen 7a oberhalb von Stegen 12 liegen, welche die untere Nutflanke der Verriegelungsnut 4a bilden. Da die Zunge 7a einen verdickten Kopf 13 besitzt, der über einen demgegenüber schlankeren Schaft 14 mit demjenigen Teil des Verriegelungselements 5a verbunden ist, der in der Haltenut 3a angeordnet ist, kann die Zunge 7a nicht mehr in Richtung der Verlegeebene V aus dem benachbarten Paneel 2a herausgezogen werden. Die Paneele 1a, 2a sind in Richtung der Verlegeebene V gegeneinander gesichert. Falls die Paneele 1a, 2a in Horizontalrichtung, das heißt innerhalb der Verlegeebene durch horizontale Verlagerung miteinander in Kontakt gebracht werden sollen, das heißt, ohne dass das in der Bildebene rechte Paneel 2a von oben senkrecht abgelegt oder auch abgewinkelt wird, ist es erforderlich, dass der Kopf 13 der Zunge 7a etwas nach unten ausweicht. Hierzu besitzt der Kopf 13 eine hinreichende Elastizität. Zusätzlich kann eine Quetschfuge 27 benachbart dem Kopf 13 an der der Unterseite 11 der Paneele 1a, 2a zugewandten Seite des Verriegelungselements 5a angeordnet sein. Das ermöglicht ein leichteres Auslenken des Kopfes 13 nach unten. Wenn der Kopf 13 in der Verriegelungsnut 4a liegt, schnappt er automatisch wieder nach oben und unterstützt dabei sogar die Tendenz, das in der Bildebene rechte Paneel 2a stirnseitig an das linke Paneel 1a zu ziehen.
Gleichzeitig sind die Paneele 1a, 2a in der Höhe zueinander ausgerichtet. Die Figuren 1 und 3 zeigen hierzu eine Auflagerleiste 15a an dem ersten Paneel 1a bzw. eine Auflagerschulter 16a an dem benachbarten Paneel 2a. Die Auflagerleiste 15a und die Auflagerschulter 16a befinden sich zwischen der Oberseite 10 der Paneele 1a, 2a und der Verriegelungsnut 4a bzw. der Haltenut 3a.
Alternativ können eine Auflagerleiste 15b und eine Auflagerschulter 16b vorgesehen sein, die zwischen der Unterseite 11 und der Verriegelungsnut 4b bzw. Haltenut 3b angeordnet sind (Figur 4). In diesem Fall befindet sich das Verriegelungselement 5b oberhalb der Auflagerleiste 15b bzw. der Auflagerschulter 16b.
Die Positionierung der Auflagerleisten und Auflagerschultern ist auch bei den nachfolgenden Ausführungsbeispielen ober- und unterhalb der Nutanordnung möglich.
Bei der Ausführungsform der Figur 4 ist die Haltenut 3b in einem von 90° abweichenden Winkel W zur Stirnseitenebene S orientiert, wodurch die Haltenut 3b als hinterschnittene Nut fungiert. Das heißt, dass das Verriegelungselement 5b nicht in Richtung der Verlegeebene V aus der Haltenut 3b herausgezogen werden kann, sondern nur schräg nach oben. Dadurch ergibt sich, dass die Verriegelungskraft K ebenfalls nicht ausschließlich parallel zur Verlegeebene V verläuft, sondern entsprechend dem Winkel W gegenüber der Stirnseitenebene S orientiert ist. Der Vektor der Verriegelungskraft K lässt sich in einer horizontale Kraftkomponente KH und eine vertikale Kraftkomponente KV entsprechend der Orientierung der Verlegeebene V und der Stirnseitenebene S aufgliedern. Die vertikale Kraftkomponente KV zieht hierbei das in der Bildebene rechte Paneel 2b nach unten. Dadurch wird die Auflagerschulter 16b gegen die Auflagerleiste 15b des in der Bildebene linken Paneels 1b gedrückt. Die Paneele 1b, 2b liegen fest aneinander an.
Die Verriegelungskraft K kann dadurch gesteigert werden, dass mit zunehmenden Verschiebeweg der Kopf 13 der Zungen 7a tiefer in die Verriegelungsnut 4b gezogen wird. Hierzu können mündungsseitig der Stege 12 Auflaufflächen vorgesehen sein, die insbesondere keilförmig konfiguriert sind. Wesentlich ist hierbei die Funktion, die einzelnen Köpfe 13 vorzuspannen, so dass die Paneele 5a-b, 2a-b an ihren Stirnseiten 6, 9 fest aneinander anliegen.

Um die Elastizität des Kopfes 13 zu erhöhen, kann zusätzlich ein Hohlraum 17 in dem Kopf 13 ausgebildet sein. Figur 3 zeigt einen solchen Hohlraum 17. Der Kopf 13 der Zunge 7a ist längskanalisiert.

Die Ausführungsform der Figur 5 unterscheidet sich von derjenigen der Figuren 1 bis 4 dadurch, dass die Haltenut 3c mit diametral gegenüberliegenden Querschnittserweiterungen 18 versehen ist. Die Querschnittserweiterungen 18 sind keilförmig konfiguriert, wobei das Verriegelungselement 5c entsprechend keilförmige Sperrmittel 19 besitzt, welche in die Querschnittserweiterung 18 fassen und das Verriegelungselement 5c am Herausziehen parallel zur Verlegeebene V hindern.

Die Ausführungsform der Figur 6 unterscheidet sich von der vorhergehenden dadurch, dass die Querschnittserweiterungen 18 in unterschiedlichen Abständen von einer Nutmündung der Haltenut 3d angeordnet sind.

Während bei der Ausführungsform der Figuren 1 bis 6 davon ausgegangen wird, dass das Verriegelungselement 5a-d verlagert wird, mithin das Sidepush-Prinzip an dem in der Bildebene jeweils linken Paneel angewandt wird, während das Bajonett-Prinzip an dem in der Bildebene rechten Paneel wirkt, ist bei der Ausführungsform der Figuren 7 bis 9 vorgesehen, dass sowohl das Sidepush-System als auch das Bajonett-System ausschließlich an dem in der Bildebene rechten Paneel durchgeführt werden. Im Einzelnen:

Figur 7 zeigt zwei Paneele 1e, 2e mit einem Verriegelungselement 5e, das mit einem Sperrkörper 20a in Eingriff steht. Im Unterschied zu der Ausführungsform der Figur 3 bildet der Sperrkörper 20a die Unterseite der Verriegelungsnut 4e. Es befinden sich daher in dem Paneel 2e keine Taschen, sondern lediglich der Sperrkörper 20a, der den Taschen entsprechende Ausnehmungen 21 aufweist. Die Ausnehmungen 21 sind durch die gestrichelte Linie angedeutet.

Der Sperrkörper 20a ist in einer Führungsnut 22a gehalten, welche der Verriegelungsnut 4e benachbart ist. Zum Verriegeln der Paneele 1e, 2e wird das Verriegelungselement 5e genauso verlagert wie bei der Ausführungsform der Figuren 1 bis 6.

Umgekehrt ist es bei identischer Konfiguration auch möglich, das Verriegelungselement 5e festzusetzen, beispielsweise indem es in die Haltenut 3a eingeklebt wird und mithin nicht in Längsrichtung der Haltenut 3a verschiebbar ist. Allerdings kann anstelle des Verriegelungselements 5e der Sperrkörper 20a innerhalb der Führungsnut 22a in Längsrichtung der Führungsnut 22a und damit parallel zur Verriegelungsnut 4e verschoben werden.

Figur 8 zeigt eine Abwandlung der vorstehend beschriebenen Variante, bei welcher das Verriegelungselement 5f materialeinheitlich einstückig mit dem Paneel 1f ausgebildet ist. Auch hier steht das Verriegelungselement 5f, genauso wie bei allen anderen Ausführungsformen, am weitesten über die oberseitige Dekorkante 23 des Paneels 1f vor. Mithin auch über die Auflagerleiste 15c des Paneels 1f. Da das Verriegelungselement 5f feststeht, muss der in Figur 7 erläuterte Sperrkörper 20a in Längsrichtung der Führungsnut 22a verlagerbar sein, damit der Kopf 13 des Verriegelungselements 5f auch nutunterseitig gehalten ist. Genauso wie bei den Paneelen 2a-d, die zwischen den einzelnen Taschen 8 Stege 12a aufweisen, besitzt auch der Sperrkörper 20a entsprechende Stege zwischen den Ausnehmungen 21.

Die Ausführungsform der Figur 9 sieht im Unterschied zu der Ausführungsform der Figur 8 vor, dass der dortige Sperrkörper 20b sich nicht bis zur Unterseite des Paneels 2g erstreckt, sondern auf einem Steg 12a aufliegt. Der Steg 12a ist wiederum durch Taschen 8 unterbrochen, die durch die gestrichelte Linie angedeutet werden. Das Verriegelungselement 5g ist feststehend, kann also nicht in Längsrichtung der Haltenut 3a verlagert werden. Die Verriegelung erfolgt über den Sperrkörper 20b, der in seiner Führungsnut 22b längsverschieblich gelagert ist. Der Sperrkörper 20b ist L-förmig konfiguriert und besitzt an seinem der Stirnseite 9 zugewandten Ende eine nach oben weisende Sperrleiste 24 mit einem Hohlraum 25, welche die Elastizität der Sperrleiste 24 in diesem Bereich vergrößert. Die Sperrleiste 24 greift dabei in eine Hinterschneidung 26 am Kopf 13 des Verriegelungselements 5g, so dass der Kopf 13 nicht mehr in Richtung der Verlegeebene V aus dem Paneel 2g herausgezogen werden kann.

Die Ausführungsform der Figur 9 gestattet es aber grundsätzlich auch, den Sperrkörper 20b ortsfest anzuordnen, während das Verriegelungselement 5g in Längsrichtung der Nuten verlagert wird. Der Sperrkörper 20b befindet sich zu diesem Zweck immer oberhalb der Stege 12a. Das kann aus fertigungstechnischen Gründen von Vorteil sein. Der Sperrkörper 20b bringt die notwendige Elastizität für die Verbindung mit. Er wird jedoch nicht aktiv für die Verriegelung verlagert. Das erfolgt ausschließlich durch das Verriegelungselement 5g. Mithin ermöglicht diese Ausführungsform sowohl die Verriegelung der Sperrkörper 20b als auch die Verriegelungselemente 5g, wobei zur Verriegelung jeweils eines der beiden Bauteile feststeht, während das andere Bauteil verschoben wird.

### Bezugszeichen:

1a - Paneel
1b - Paneel
1c - Panel
1d - Paneel
1e - Paneel
1f - Paneel
1g - Paneel
2a - Paneel
2b - Paneel
2c - Paneel
2d - Paneel
2e - Paneel
2f - Paneel
2g - Paneel
3a - Haltenut
3b - Haltenut
3c - Haltenut
3d - Haltenut
4a - Verriegelungsnut
4b - Verriegelungsnut
4c - Verriegelungsnut
4d - Verriegelungsnut
4e - Verriegelungsnut
4f - Verriegelungsnut
4g - Verriegelungsnut
5a - Verriegelungselement
5b - Verriegelungselement
5c - Verriegelungselement
5d - Verriegelungselement
5e - Verriegelungselement
5f - Verriegelungselement
5g - Verriegelungselement
6 - Stirnseite
7a- Zunge
8 - Tasche
9 - Stirnseite
10 - Oberseite
11 - Unterseite
12 - Steg
12a - Steg
13 - Kopf
14 - Schaft
15a - Auflagerleiste
15b - Auflagerleiste
15c - Auflagerleiste
16a - Auflagerschulter
16b - Auflagerschulter
17 - Hohlraum
18 - Querschnittserweiterung
19 - Sperrmittel
20a - Sperrkörper
20b - Sperrkörper
21 - Ausnehmung
22a - Führungsnut
22b - Führungsnut
23 - Dekorkante
24 - Sperrleiste
25 - Hohlraum
26 - Hinterschneidung
27 - Quetschfuge
28 - überstehendes Ende
K - Verriegelungskraft
KH - Kraftkomponente
KV - Kraftkomponente
P - Pfeil
S - Stirnseitenebene
V - Verlegeebene
W - Winkel

## Patentansprüche

1. Belag aus mechanisch miteinander verbindbaren Paneelen (1a-d, 2a-d), die an ihren Stirnseiten (6, 9) über Verriegelungselemente (3a-d) mechanisch miteinander verriegelbar sind, mit folgenden Merkmalen:
a) An einer Stirnseite (6) eines ersten Paneels (1a-d) befindet sich eine hinterschnittene Haltenut (3a-d), zur Aufnahme eines sich in Längsrichtung der Haltenut (3a-d) erstreckenden Verriegelungselements (5a-d);
b) Das Verriegelungselement (5a-d) ragt mit mehreren zueinander beabstandeten Zungen (7a) aus der Stirnseite (6) heraus, um in Taschen (8) einer hinterschnittenen Verriegelungsnut (4a-d) in der gegenüberliegenden Stirnseite (9) eines benachbarten Paneels (2a-d) zu greifen;
c) Die Taschen (8) sind zu einer Unterseite (11) und zur Stirnseite (9) des benachbarten Paneels (2a-d) hin offen;
d) Das Verriegelungselement (5a-d) ist dafür vorgesehen, durch Verschieben eines Endes des Verriegelungselements (5a-d) in die Haltenut (3a-d) hinein, zumindest teilweise aus den Taschen (8) heraus, in Richtung der Verriegelungsnut (4a-d) verlagert zu werden, um die Paneele (1a-d, 2a-d) gegen eine in Richtung der Verlegeebene (V) der Paneele (1a-d, 2a-d) wirkende Zugkraft zu sichern,
**dadurch gekennzeichnet, dass**
e) die Verriegelungsnut (4e-g) auf ihrer zur Unterseite (11) des Paneels (2e-g) weisenden Seite eine Nutflanke besitzt, welche von einem an dem Paneel (2e-g) gehaltenen Sperrkörper (20a) gebildet ist, in welchem den Taschen entsprechende Ausnehmungen (21) ausgebildet sind.

2. Belag aus mechanisch miteinander verbindbaren Paneelen, die an ihren Stirnseiten (6, 9) über Verriegelungselemente (5e-g) mechanisch miteinander verriegelbar sind, mit folgenden Merkmalen:
a) An einer Stirnseite (6) eines ersten Paneels (1e-g) befindet sich ein Verriegelungselement (5e-g), das mehrere zueinander beabstandete Zungen (7) aufweist, die in Richtung des benachbarten, zweiten Paneels (2e-g) weisen;
b) Das Verriegelungselement (5e-g) ragt gegenüber der Stirnseite (6) vor, um in eine Verriegelungsnut (4e-g) in der gegenüberliegenden Stirnseite (9) des benachbarten Paneels (2e-g) zu greifen;
c) Das Verriegelungselement (5e, g) ist als separates Bauteil ausgebildet, das in einer hinterschnittenen Haltenut (3e, g) des ersten Paneels (1e, g) angeordnet ist,
**dadurch gekennzeichnet, dass**
d) die Verriegelungsnut (4e-g) teilweise von einem separaten Sperrkörper (20ab) begrenzt wird, welcher an dem zweiten Paneel (2e-g) gehalten ist und der zu einer Unterseite (11) und zur Stirnseite (9) des benachbarten Paneels (2eg) offene Ausnehmungen (21) aufweist, wobei
e) der Bereich zwischen den Ausnehmungen (21) als Riegelabschnitt dient, welcher dafür vorgesehen ist, durch Verschieben des Sperrkörpers (20a, b) in Richtung der Verriegelungsnut (4e, g) die Zungen (7) zu hintergreifen, um die Paneele (1e-g, 2e-g) gegen eine in Richtung der Verlegeebene (V) der Paneele (1e-g, 2e-g) wirkende Zugkraft zu sichern.

3. Belag nach Anspruch 2, **dadurch gekennzeichnet, dass** parallel zur Verriegelungsnut (4e-g) eine Führungsnut (22a, b) angeordnet ist, in welcher der Sperrkörper (20a, b) in der Montageposition nur in Längsrichtung der Führungsnut (22a, b) verschieblich angeordnet ist.

4. Belag nach Anspruch 2 oder 3, **dadurch gekennzeichnet, dass** sich der Sperrkörper (20a) bis zur Unterseite (11) des Paneels (2e, f) erstreckt.

5. Belag nach Anspruch 2 oder 3, **dadurch gekennzeichnet, dass** der Sperrkörper (20b) im Abstand von der Unterseite (11) des Paneels (2g) angeordnet ist.

6. Belag nach einem der Ansprüche 2 bis 5, **dadurch gekennzeichnet, dass** der Sperrkörper (20b) einen Hohlraum (25) aufweist, der dafür vorgesehen ist, die elastische Verformbarkeit des Sperrkörpers (20b) zu verbessern.

7. Belag nach einem der Ansprüche 1 bis 6, **dadurch gekennzeichnet, dass** die Hinterschneidung in der Haltenut (3c, d) und/oder der Verriegelungsnut (4a-g) dadurch gebildet ist, dass sich der Querschnitt der Haltenut (3c, d) und/oder Verriegelungsnut (4a-g) im Abstand von ihrer jeweiligen Nutmündung erweitert.

8. Belag nach einem der Ansprüche 1 bis 7, wobei die Hinterschneidung der Haltenut (3a-d) und/oder der Verriegelungsnut (4a-g) dadurch gebildet ist, dass die Haltenut (3a-d) oder Verriegelungsnut (4a-g) in der Montagelage jeweils in von 90° abweichenden Winkeln (W) zu einer Stirnseitenebene (S) angeordnet sind, wobei die Stirnseitenebene (S) durch die Stirnseite (6, 9) verläuft und senkrecht zur Verlegebene (V) steht.

9. Belag nach einem der Ansprüche 1 bis 8, **dadurch gekennzeichnet, dass** das erste Paneel (1a-g) eine Oberseite (10) besitzt, die stirnseitig durch eine Dekorkante (23) begrenzt ist, wobei an der Stirnseite (6) eine stirnseitig über die Dekorkante (23) vorstehende Auflagerleiste (15a, b) befindet, die dafür vorgesehen ist, im Wirkeingriff mit einer Auflagerschulter (16a, b) an dem benachbarten Paneel (2a-g) als Auflager zu dienen.

10. Belag nach Anspruch 9, **dadurch gekennzeichnet, dass** die benachbarten Paneele (1a-g, 2a-g) durch unmittelbaren gegenseitigen Kontakt nur über die Auflagerleiste (15a, b) und die Auflagerschulter (16a, b) in Vertikalrichtung gegeneinander abgestützt sind.

11. Belag nach Anspruch 9 oder 10, **dadurch gekennzeichnet, dass** das Verriegelungselement (5a-e) in der Verriegelungsposition eine Verriegelungskraft (K) auf das benachbarte Paneel (2a-g) ausübt, die sich in eine in der Verlegebene (V) wirkende horizontale Kraftkomponente (KH) und eine senkrecht zur Verlegeebene (V) gerichtete vertikale Kraftkomponente (KV) gliedert, wobei die vertikale Kraftkomponente (KV) die Auflagerschulter (16a, b) gegen die Auflagerleiste (15a, b) zieht.

12. Belag nach einem der Ansprüche 1 bis 11, **dadurch gekennzeichnet, dass** das Verriegelungselement (5c, d) von der Stirnseite (9) her in die Haltenut (3c, d) einsetzbar ist, wobei das Verriegelungselement (5c, d) Sperrmittel (19) aufweist, die bei Erreichen einer Einrastposition des Verriegelungselements (5c, d) in der Haltenut (3c, d) in eine Querschnittserweiterung (18) der Haltenut (3c, d) fasst, um das Verriegelungselement (5c, d) gegen Herausziehen zu sichern.

13. Belag nach einem der Ansprüche 1 bis 12, **dadurch gekennzeichnet, dass** ein in dem zweiten Paneel (2a) liegender Kopfabschnitt (13) der Zungen (7) des Verriegelungselements (3a) wenigstens einen Hohlraum (17) aufweist, der dafür vorgesehen ist, die elastische Verformbarkeit des Kopfabschnittes (13) zu verbessern.

14. Belag nach einem der Ansprüche 4 bis 6 und, sofern sie sich auf Patentanspruch 2 beziehen, nach den Ansprüchen 7 bis 13, **dadurch gekennzeichnet, dass** die Verriegelungsnut (4e-g) auf ihrer zur Unterseite (11) des Paneels (2e-g) weisenden Seite eine Nutflanke besitzt, welche von einem an dem Paneel (2e-g) gehaltenen Sperrkörper (22a, b) gebildet ist, in welchem den Taschen entsprechende Ausnehmungen (21) ausgebildet sind.

15. Verfahren zur Herstellung eines Paneels eines Belages nach einem der Ansprüche 1 bis 14, **dadurch gekennzeichnet, dass** die Ausnehmungen (21) in dem Sperrkörper (20a, b) erst nach dem Montieren des Sperrkörpers (20a, b) in der Montagelage am Paneel (2e-g) gebildet werden.

16. Verfahren nach Patentanspruch 15, **dadurch gekennzeichnet, dass** mit den Ausnehmungen (21) deckungsgleiche Taschen (8) in einem Arbeitsgang gemeinsam hergestellt werden, wobei sich die Sperrkörper (20a, b) in der Montagelage am Paneel (2e-g) befinden.

## Claims

1. Covering consisting of mechanically interconnectable panels (1a-d, 2a-d) which can be locked together mechanically at their end faces (6, 9) by locking elements (3a-d), with the following features:
a) located in an end face (6) of a first panel (1a-d) is an undercut retaining groove (3a-d) for receiving a locking element (5a-d) which extends in the longitudinal direction of the retaining groove (3a-d);
b) the locking element (5a-d) protrudes with a plurality of mutually spaced apart tongues (7a) from the end face (6) in order to engage in pockets (8) of an undercut locking groove (4a-d) in the opposite end face (9) of an adjacent panel (2a-d);
c) the pockets (8) are open towards an underside (11) and towards the end face (9) of the adjacent panel (2a-d);
d) the locking element (5a-d) is provided to be moved at least to some extent out of the pockets (8) towards the locking groove (4a-d) by moving one end of the locking element (5a-d) into the retaining groove (3a-d), to secure the panels (1a-d, 2a-d) against a tensile force which acts in the direction of the laying plane (V) of the panels (1a-d, 2a-d),
**characterised in that**
e) on its side facing the underside (11) of the panel (2e-g), the locking groove (4eg) has a groove flank which is formed by a blocking body (20a) which is held on the panel (2e-g) and in which recesses (21) corresponding to the pockets are formed.

2. Covering consisting of mechanically interconnectable panels which can be locked together mechanically at their end faces (6, 9) by locking elements (5e-g), with the following features:
a) located in an end face (6) of a first panel (1e-g) is a locking element (5e-g) which has a plurality of mutually spaced apart tongues (7) directed towards the adjacent second panel (2e-g);
b) the locking element (5e-g) protrudes with respect to the end face (6) in order to engage in a locking groove (4e-g) in the opposite end face (9) of the adjacent panel (2eg);
c) the locking element (5e, g) is formed as a separate element which is arranged in an undercut retaining groove (3e, g) of the first panel (1e, g),
**characterised in that**
d) the locking groove (4e-g) is partly delimited by a separate blocking body (20a-b) which is held on the second panel (2e-g) and which has recesses (21) which are open towards an underside (11) and towards the end face (9) of the adjacent panel (2e-g), wherein
e) the region between the recesses (21) serves as a bolt portion which is provided to engage behind the tongues (7) by moving the blocking body (20a, b) towards the locking groove (4e, g) in order to secure the panels (1e-g, 2e-g) against a tensile force acting in the direction of the laying plane (V) of the panels (1e-g, 2e-g).

3. Covering according to claim 2, **characterised in that** arranged parallel to the locking groove (4e-g) is a guide groove (22a, b) in which the blocking body (20a, b) is arranged such that it can only be displaced in the longitudinal direction of the guide groove (22a, b) in the assembly position.

4. Covering according to claim 2 or claim 3, **characterised in that** the blocking body (20a) extends as far as the underside (11) of the panel (2e, f).

5. Covering according to claim 2 or claim 3, **characterised in that** the blocking body (20b) is arranged at a distance from the underside (11) of the panel (2g).

6. Covering according to any one of claims 2 to 5, **characterised in that** the blocking body (20b) has a cavity (25) which is provided for improving the elastic deformability of the blocking body (20b).

7. Covering according to any one of claims 1 to 6, **characterised in that** the undercut in the retaining groove (3c, d) and/or in the locking groove (4a-g) is formed **in that** the cross section of the retaining groove (3c, d) and/or of the locking groove (4a-g) widens at a distance from its respective groove opening.

8. Covering according to any one of claims 1 to 7, wherein the undercut of the retaining groove (3a-d) and/or of the locking groove (4a-g) is formed in that in the assembly position, the retaining groove (3a-d) and/or the locking groove (4a-g) are respectively arranged at angles (W), different from 90°, to an end face plane (S), wherein the end face plane (S) passes through the end face (6, 9) and stands vertically to the laying plane (V).

9. Covering according to any one of claims 1 to 8, **characterised in that** the first panel (1a-g) has an upper side (10) which is bordered on the end face by a decorative edge (23), wherein located on the end face (6) is a supporting strip (15a, b) which projects on the end face over the decorative edge (23) and which is provided to serve as a support in active engagement with a supporting shoulder (16a, b) on the adjacent panel (2a-g).

10. Covering according to claim 9, **characterised in that** the adjacent panels (1a-g, 2a-g) are supported against one another in the vertical direction only by the supporting strip (15a, b) and by the supporting shoulder (16a, b) through direct mutual contact.

11. Covering according to claim 9 or claim 10, **characterised in that** in the locking position, the locking element (5a-e) exerts a locking force (K) on the adjacent panel (2a-g), which locking force is divided into a horizontal force component (KH) which is effective in the laying plane (V), and into a vertical force component (KV) which is directed vertically to the laying plane (V), the vertical force component (KV) drawing the supporting shoulder (16a, b) towards the supporting strip (15a, b).

12. Covering according to any one of claims 1 to 11, **characterised in that** the locking element (5c, d) can be inserted into the retaining groove (3c, d) from the end face (9), the locking element (5c, d) having blocking means (19) which, when the locking element (5c, d) reaches a locking position in the retaining groove (3c, d), engage in a cross-sectional widening (18) of the retaining groove (3c, d), to prevent the locking element (5c, d) from being pulled out.

13. Covering according to any one of claims 1 to 12, **characterised in that** a top portion (13), located in the second panel (2a), of the tongues (7) of the locking element (3a) has at least one cavity (17) which is provided to improve the elastic deformability of the top portion (13).

14. Covering according to any one of claims 4 to 6 and, if they relate to claim 2, according to claims 7 to 13, **characterised in that** on its side facing the underside (11) of the panel (2e-g), the locking groove (4e-g) has a groove flank which is formed by a blocking body (22a, b) which is held on the panel (2e-g) and in which recesses (21) corresponding to the pockets are formed.

15. Method for producing a panel of a covering according to any one of claims 1 to 14, **characterised in that** the recesses (21) in the blocking body (20a, b) are only formed after the blocking body (20a, b) has been mounted on the panel (2e-g) in the assembly position.

16. Method according to claim 15, **characterised in that** congruent pockets (8) are produced together with the recesses (21) in one working operation, the blocking bodies (20a, b) being located on the panel (2e-g) in the assembly position.

## Revendications

1. Revêtement constitué de panneaux (1a-d, 2a-d) mécaniquement assemblables les uns aux autres, qui peuvent être verrouillés mécaniquement les uns aux autres sur leurs faces avant (6, 9) via des éléments de verrouillage (3a-d), avec les caractéristiques suivantes :
a) sur une face avant (6) d'un premier panneau (1a-d) se trouve une rainure de retenue en contredépouille (3a-d) pour recevoir un élément de verrouillage (5a-d) s'étendant dans la direction longitudinale de la rainure de retenue (3a-d) ;
b) l'élément de verrouillage (5a-d) fait saillie de la face avant (6) avec plusieurs languettes (7a) espacées l'une de l'autre pour s'enclencher dans des poches (8) d'une rainure de verrouillage en contredépouille (4a-d) dans la face avant opposée (9) d'un panneau voisin (2a-d) ;
c) les poches (8) sont ouvertes en direction d'une face inférieure (11) et de la face avant (9) du panneau voisin (2a-d) ;
d) l'élément de verrouillage (5a-d) est prévu, lors du déplacement d'une extrémité de l'élément de verrouillage (5a-d) dans la rainure de retenue (3a-d), pour être déplacé au moins en partie hors des poches (8) dans la direction de la rainure de verrouillage (4ad) afin de bloquer les panneaux (1a-d, 2a-d) à l'encontre d'une force de traction agissant dans la direction du plan de dépose (V) des panneaux (1a-d, 2a-d),
**caractérisé en ce que** :
e) la rainure de verrouillage (4e-g) possède sur son côté tourné vers la face inférieure (11) du panneau (2e-g) un flanc de rainure qui est formé par un corps de blocage (20a) maintenu sur le panneau (2e-g), dans lequel corps des cavités (21) correspondant aux poches sont formées.

2. Revêtement constitué de panneaux mécaniquement assemblables les uns aux autres, qui peuvent être verrouillés mécaniquement les uns aux autres sur leurs faces avant (6, 9) via des éléments de verrouillage (5e-g), avec les caractéristiques suivantes :
a) sur une face avant (6) d'un premier panneau (1e-g) se trouve un élément de verrouillage (5e-g) qui présente plusieurs languettes (7) espacées les unes des autres, qui sont tournées dans la direction du second panneau voisin (2e-g) ;
b) l'élément de verrouillage (5e-g) fait saillie vis-à-vis de la face avant (6) pour s'enclencher dans une rainure de verrouillage (4e-g) de la face avant opposée (9) du panneau voisin (2e-g) ;
c) l'élément de verrouillage (5e-g) se présente sous la forme d'une pièce séparée qui est agencée dans une rainure de retenue en contredépouille (3e, g) du premier panneau (1e, g),
**caractérisé en ce que** :
d) la rainure de verrouillage (4e-g) est limitée en partie par un corps de blocage séparé (20a-b) qui est maintenu sur le second panneau (2e-g) et qui présente des cavités (21) ouvertes en direction d'une face inférieure (11) et de la face avant (9) du panneau voisin (2e-g), dans lequel :
e) la zone comprise entre les cavités (21) sert de section de verrouillage qui est prévue pour s'enclencher sur les languettes (7) par déplacement du corps de blocage (20a-b) dans la direction de la rainure de verrouillage (4e-g) afin de bloquer les panneaux (1e-g, 2e-g) à l'encontre d'une force de traction agissant dans la direction du plan de dépose (V) des panneaux (1e-g, 2e-g).

3. Revêtement selon la revendication 2, **caractérisé en ce que** parallèlement à la rainure de verrouillage (4e-g) est agencée une rainure de guidage (22a, b), dans laquelle le corps de blocage (20a, b) est agencé en position de montage uniquement pour se déplacer dans la direction longitudinale de la rainure de guidage (22a, b).

4. Revêtement selon la revendication 2 ou 3, **caractérisé en ce que** le corps de blocage (20a) s'étend jusqu'à la face inférieure (11) du panneau (2e, f).

5. Revêtement selon la revendication 2 ou 3, **caractérisé en ce que** le corps de blocage (20b) est agencé à distance de la face inférieure (11) du panneau (2g).

6. Revêtement selon l'une quelconque des revendications 2 à 5, **caractérisé en ce que** le corps de blocage (20b) présente un espace creux (25) qui est prévu pour renforcer la malléabilité élastique du corps de blocage (20b).

7. Revêtement selon l'une quelconque des revendications 1 à 6, **caractérisé en ce que** la contredépouille dans la rainure de retenue (3c, d) et/ou la rainure de verrouillage (4a-g) est formée de sorte que la section transversale de la rainure de retenue (3c, d) et/ou de la rainure de verrouillage (4a-g) s'évase à distance de son ouverture de rainure respective.

8. Revêtement selon l'une quelconque des revendications 1 à 7, dans lequel la contredépouille de la rainure de retenue (3a-d) et/ou de la rainure de verrouillage (4a-g) est formée de sorte que la rainure de retenue (3a-d) ou la rainure de verrouillage (4a-g) soit agencée en position de montage respectivement avec des angles (W) s'écartant de 90° avec un plan de face avant (S), dans lequel le plan de face avant (S) s'étend à travers la face avant (6, 9) et est perpendiculaire au plan de dépose (V).

9. Revêtement selon l'une quelconque des revendications1 à 8, **caractérisé en ce que** le premier panneau (1a-g) possède une face supérieure (10) qui est limitée côté avant par une arête décorative (23), dans lequel se trouve, sur la face avant (6), une nervure d'appui (15a, b) saillant côté avant de l'arête décorative (23) et qui est prévue pour servir d'appui en coopération avec un épaulement d'appui (16a, b) sur le panneau voisin (2a-g).

10. Revêtement selon la revendication 9, **caractérisé en ce que** les panneaux voisins (1a-g, 2a-g) sont aboutés l'un à l'autre dans la direction verticale par contact mutuel direct uniquement via la nervure d'appui (15a, b) et l'épaulement d'appui (16a, b).

11. Revêtement selon la revendication 9 ou 10, **caractérisé en ce que** l'élément de verrouillage (5a-e) exerce en position de verrouillage sur le panneau voisin (2a-g) une force de verrouillage (K), qui se divise en une composante de force horizontale (KH) opérant dans le plan de dépose (V) et une composante de force verticale (KV) dirigée perpendiculairement au plan de dépose (V), dans lequel la composante de force verticale (KV) tire l'épaulement d'appui (16a, b) contre la garniture d'appui (15a, b).

12. Revêtement selon l'une quelconque des revendications 1 à 11, **caractérisé en ce que** l'élément de verrouillage (5c, d) peut être inséré depuis la face avant (9) dans la rainure de retenue (3c, d), dans lequel l'élément de verrouillage (5c, d) présente un moyen de blocage (19) qui, lorsqu'est atteinte une position d'encliquetage de l'élément de verrouillage (5c, d) dans la rainure de retenue (3c, d), s'enclenche dans un évasement en section transversale (18) de la rainure de retenue (3c, d) pour bloquer l'élément de verrouillage (5c, d) contre tout rejet.

13. Revêtement selon l'une quelconque des revendications 1 à 12, **caractérisé en ce qu'**une section de tête (13) des languettes (7) de l'élément de verrouillage (3a) se trouvant dans le second panneau (2a) présente au moins un espace creux (17) qui est prévu pour renforcer la malléabilité élastique de la section de tête (13).

14. Revêtement selon l'une quelconque des revendications 4 à 6 et, pour autant qu'elles se rapportent à la revendication 2, selon les revendications 7 à 13, **caractérisé en ce que** la rainure de verrouillage (4e-g) possède sur son côté tourné vers la face inférieure (11) du panneau (2e-g) un flanc de rainure qui est formé par un corps de blocage (22a, b) maintenu sur le panneau (2e-g), dans lequel corps sont formées des cavités (21) correspondant aux poches.

15. Procédé de fabrication d'un panneau d'un revêtement selon les revendications 1 à 14, **caractérisé en ce que** les cavités (21) ne sont formées dans le corps de blocage (20a, b) qu'après le montage du corps de blocage (20a, b) en position de montage sur le panneau (2e-g).

16. Procédé selon la revendication 15, **caractérisé en ce que** des poches (8) de même couverture que les cavités (21) sont ménagées conjointement dans une opération de travail, dans lequel les corps de blocage (20a, b) se trouvent en position de montage sur le panneau (2e-g).
